# FASCICULE DE BREVET EUROPEEN

(11) **EP 0 200 640 B1**
(45) Date de publication et mention de la délivrance du brevet: **07.11.1990**
(21) Numéro de dépôt: 86400875.0
(22) Date de dépôt: 22.04.1986
(51) Int. Cl.: B61B 7/04, B61B 12/12

(54) **Installation de transport ou de remorquage à deux câbles aériens comportant des pinces débrayables de serrage des câbles, et procédé pour associer/dissocier de telles pinces au/du câble**
Luftseilbahnanlage mit zwei Kabeln und selbsttätigen Klemmvorrichtungen, und Verfahren zum Kuppeln und Entkuppeln des Kabels
Two cables aerial ropeway with releasable cable grippers, andmethod for clamping onto and releasing such grippers from the corresponding cable

(30) Priorité: 25.04.1985 FR 8506323
(43) Date de publication de la demande: 05.11.1986
(73) Titulaire: POMAGALSKI S.A., 38600 Fontaine (FR)
(72) Inventeur: Tarassof, Serge, F-38170 Seyssinet (FR)
(74) Mandataire: Derambure, Christian

(56) Documents cités:
- EP-A- 0 056 919
- EP-A- 0 093 680
- EP-A- 0 125 967
- DE-C- 816 547
- FR-A- 1 249 949
- FR-A- 1 572 239

## Description

L'invention concerne une pince de serrage d'un câble pour installation de transport ou de remorquage à câble aérien porteur tracteur, un procédé pour embrayer/débrayer une telle pince au/du câble correspondant et une installation de transport ou de remorquage à câble aérien, notamment à deux câbles aériens.

On connaît déjà (brevet européen n° 56 919) une pince de serrage débrayable pour installation de transport à câble aérien qui comprend un corps de pince, une mâchoiree fixe solidaire du corps de pince à une machoire mobile articulée sur la mâchoire fixe. Normalement une telle pince est fermée et embrayée sur le câble -sous l'action d'un organe élastique tel qu'un ressort- c'est-à-dire à l'état serré dans lequel elle est solidarisée rigidement au câble. Du fait d'une rampe d'em- brayage/débrayage fixe sur laquelle est appliqué et roule un galet porté par la pince, la pince est ouverte, à l'encontre du ressort mentionné précédemment et elle se trouve alors à l'état desserré où elle peut être débrayée, c'est-à-dire désolidarisée du câble.

Dans une telle pince connue, les surfaces de portée interne des mâchoires ont une forme semi-cylindrique ou presque semi-cylindrique de telle sorte que à l'état serré les deux mâchoires enserrent totalement ou presque totalement le câble. La pince enserre le câble par dessus et les lèvres d'extrémité des machoires affleurent la face inférieure du câble.

D'autre part, on connaît également (brevet européen 93.680) une installation comportant deux câbles porteurs-tracteurs parallèles entre eux mais écartés transversalement l'un de l'autre. Les pinces dont sont munies cette installation sont du type mentionné précédemment ou d'un type voisin. L'installation comporte des stations d'extrémité d'embarquement/débarquement ou chargement/déchargement dans lesquelles sont prévus des rails de rouelement du chariot sur lequel sont montées les pinces, une ou des rampes d'embrayage et de débrayage des pinces, un ou plusieurs rails de roulement des véhicules ou des chariots qui les portent, et des moyens pour effectuer une déviation relative de la trajectoire des câbles par rapport à celles des rails de roulement.

Ces stations d'extrémité comportent en général deux zones distinctes: une zone d'arrivée des véhicules et une zone de départ des véhicules.

Dans la zone d'arrivée des véhicules dans les stations, les pinces sont débayées des câbles en vue notamment de permettre l'entreposage des véhicules ou l'embarquement/débarquement respectivement le chargement/déchargement des passagers ou des marchandises à l'arrêt ou à vitesse de circulation réduite largement inférieure à la vitesse de défilement des câbles. A cet effet les véhicules sont dégagés des câbles et circulent sur des rails de guidage ou autres voies appropriées.

Dans la zone de départ, c'est l'inverse qui se produit de façon à permettre la mise en circulation des véhicules ou l'embarquement respectivement le chargement de passagers ou de marchandises à l'arrêt ou à vitesse de circulation réduite largement inférieure à la vitesse de défilement du câble. Les véhicules sont engagés dans les câbles, puis les pinces sont embrayées aux câbles.

Dans ces installations et avec ces pinces connues, un problème qui se pose est celui de l'embrayage ou du débrayage de la pince par rapport au câble. Au cours de l'étape de débrayage, la pince précédement associée rigidement au câble est d'une part libérée, d'autre part écartée de celui-ci pour ne plus interférer avec lui. Au cours de l'étape d'embrayage c'est l'inverse qui se produit.

La mâchoire fixe ayant une surface de portée interne de forme générale semi-cylindrique qui reste pratiquement contre le câble même lorsque la pince est à l'état desserré, il sensuit que pour dissocier le câble de la pince à l'état desséré il est nécessaire d'opérer un double mouvement relatif combiné du câble par rapport à la pince d'une part: horizontal et transversal (c'est-àdire normal à la partie médiane de la surface de partie interne de la machoire fixe) ce qui a pour effet d'écarter le câble et le mors fixe, d'autre part vertical (c'est-à-dire dans la direction d'entrée ou sortie de la pince) jusqu'à ce que le câble échappe totalement à l'espace interne délimité par les mâchoires de la pince. Dans cette situation, le câble se trouve placé en regard de l'ouverture d'entrée de la pince. Grâce à un mouvement relatif ultérieur câble/pince essentiellement horizontal et trans- versai il est possible d'écarter totalement la pince du câble (jusqu'à désengagement complet) en évitant ainsi toute interférence entre eux.

Dans une station, la zone de départ/arrivée comportant les rampes d'embrayage/débrayage, les câbles, les rails de roulement, les moyens de déviation, est constituée de plusieurs zones: une zone de serrage/desserrage, une zone d'association/dissociation, une zone d'engagement/désen- gagement. Dans la zone de serrage/desserage, chacune des pinces passe progressivement de l'état totalement serré à l'état totalement desserré ou inversement; dans la zone d'association/dissociation, un mouvement relatif de la pince par rapport au câble désolidarise la pince du câble à la suite duquel aucun contact n'existe plus entre la pince et le câble, la pince étant alors située autour et à proximité du câble, ou inversement la pince est solidarisée au câble par ce mouvement relatif de la pince par rapport au câble qui établit le contact entre la pince et le câble; dans la zone d'engagement/désengagement, la pince est à l'état totalement desserré sans entourer le câble et est rapprochée ou éloignée du câble, ainsi que le véhicule auquel elle est associée.

Les moyens de déviation relative de la trajectoire des câbles par rapport à celle des rails de roulement sont donc placés essentiellement dans la zone d'association dissociation et dans la zone d'engagement/désengagement.

Compte tenu de ce qui a été dit précédemment, il s'ensuit que dans la zone d'association/dissociation les moyens de déviation doivent assurer le double mouvement relatif horizontral et vertical. Cela conduit entre autres à placer dans la zone d'association/dissociation des galets de support des câbles à axes inclinés. En se référant au cas d'une installation à deux câbles telle que décrite dans le brevet suscité, on remarque que dans la zone d'association/dissociation, non seulement il y a un mouvement relatif vertical du câble par rapport à la pince, mais encore un mouvement relatif horizontal, ce qui se traduit par le fait que les deux câbles vont en s'éloignant l'un de l'autre de la zone de serrage/desserrage à la zone d'en- gagement/désengagement. Or, ces déviations du câble posent de nombreux problèmes et en particulier celui du réglage et celui des contraintes. On comprend en effet qu'il soit particulièrement ardu de régler une double déviation relative de trajectoire (horizontal et verticale) entre le câble et le rail de roulement, d'autant que cette déviation porte sur de faibles distances. Et on comprend aussi que le câble et les galets de support à axe incliné subsistent des contraintes tout à fait spéciales qu'il serait souhaitable d'éviter.

L'invention vise donc à remédier à ces inconvénients. A cet effet, elle propose une installation de transport ou de remorquage à deux câbles aériens porteurstracteurs parallèles entre eux et entraînés à même vitesse à défilement continu, notamment grâce à des stations d'extrémité, des pylônes, des galets support, de compression et/ ou de guidage ayant au moins un véhicule ou assimilé accouplé en ligne par une suspente s'étendant dans le plan vertical de symétrie des câbles et articulés à un chariot portant au moins une paire de pinces débrayables pour solidariser le chariot aux deux câbles en ligne par le dessus et pour désaccoupler le véhicule dans les stations d'extrémité par débayage des pinces, caractérisée en ce que l'écartement E horizontal transversal au droit des pinces entre les deux câbles insérés dans les pinces à l'état serré et embrayé est inférieur à l'écartement normal E' horizontal transversal des câbles imposé par la structure fixe de l'installation (pylônes, galets supports de compression et/ou de guidage, stations d'extrémités).

L'invention propose également un procédé pour débrayer une telle pince dans lequel lors de la deuxième phase de dissociation, on réalise un déplacement relatif du câble par rapport à la pince exclusivement dans la direction verticale.

L'invention propose également un procédé pour embrayer deux pinces respectivement à chacun des câbles d'une installation de transport à deux câbles aériens parallèles entre eux et entraînés à même vitesse dans lequel on insère les pinces entres les câbles écartés, on insère les câbles dans l'espace interne des pince, on associe les pinces aux câbles, puis on serre chacune des pinces autour du câble en deux temps, un premier temps où on met en contact la mâchoire mobile et la partie latérale du câble correspondant, un second temps lors duquel on plaque le câble contre la machoire fixe en imposant un rapprochement transversal des deux câbles; un procédé pour débrayer au moins deux pinces qui solidarisent rigidement un véhicule aux câbles d'une installation de de transport à deux câbles aériens, les pinces ayant été précédemment embrayées aux câbles par un procédé selon l'invention, dans lequel lors de la phase de desserrage des pinces, on écarte la mâchoire de chacune des pinces du câble correspondant, à la suite de quoi les deux câbles reviennent par élasticité à leur écartement normal imposé par la structure fixe de l'installation (pylônes, stations d'extrémité, galets de guidage ou autres galets...) qui est légèrement supérieur à l'écartement transversal des pinces, et donc s'écartent d'une part l'un de l'autre, d'autre part des mâchoires fixes des pinces.

L'invention propose également une installation de transport à câble aérien porteur-tracteur comportant une pince de serrage d'un câble dont la surface de portée interne de la machoire fixe comporte d'une part une première partie d'appui en forme de secteur cylindrique appropriée à la section du câble de manière qu'à l'état serré la première partie épouse un premier tronçon de contour du câble en regard, et du côté de sa lèvre d'extrémité, une seconde partie prolongeant la première partie et qui à l'état serré reste écartée du second tronçon de câble en regard; la seconde partie étant au moins partiellement et au moins à peu près plane, au moins autant écartée du second tronçon qu ne l'est le plan P prolongeant la première partie tangentiellement à son raccordement avec la seconde partie, au moins partiellement et au moins à peut près située dans le plan P; la première partie ayant la forme d'un secteur cylindrique de 90° environ, sans les dépasser; l'écartement D entre l'extrémité libre de la première partie et l'extrémité libre de la lèvre étant au plus égal et à peu près voisin du diamètre du câble.

Ainsi l'invention résoud grâce à la forme particulière donnée à la machoire fixe, et/ou au fait que l'écartement des pinces est légèrement inférieur à celui des deux câbles, le problème de la double déviation relative du (des) câble(s) par rapport à la (aux) pince(s) dans la zone d'association/dissociation. Selon l'invention, il n'y a que déviation relative verticale sans problème particulier, n'imposant par le réglage délicat nécessaire à une déviation horizontale. Cela permet en particulier de s'affranchir des galets à axe incliné et des difficultés techniques contrôlées qui en découlent.

L'invention sera maintenant mieux comprise grâce à la description qui suit, en référence aux figures annexées dans lesquelles:
La figure 1 est une vue schématique en élévation d'une pince connue à l'état serré.
La figure 2 est une vue schématique en élévation d'une pince selon l'invention à l'état serré.
La figure 3 est une vue en élévation d'un chariot à au moins deux pinces pour installation de transport aérien à deux câbles selon l'invention.
La figure 4 est une vue schématique de dessus des câbles au niveau d'une zone de départ/ d'arrivée d'une situation d'extrémité.
La figure 5 est une vue schématique de profil des câbles selon la flèche F de la figure 4.

Les figures 6 à 10 illustrent les différentes phases des procédés d'embrayage/débayage selon l'invention.

Une pince 1 selon l'invention comporte de façon connue en soi un corps de pince 2 et deux mâchoires l'une fixe 3, l'autre mobile 4 se trouvant normalement à l'état embrayé où elle est solidarisée rigidement par le dessus à un câble 5 qui a une section droite transversale sensiblement circulaire, les mâchoires étant tournées vers le bas et enserrant latéralement le câble. Les deux mâchoires 3, 4 comportent de façon connue deux lèvres d'extrémité, respectivement 6 et 7, affleurant la base inférieure 8 du câble 5 en position serrée pour permettre le passage sur des galets de support du câble 5 sans à-coups et présentent une faible saillie sur la partie supérieure 9 du câble 5 qui n'entrave pas le passage sous les galets de compression. La mâchoire mobile 4 est articulée de façon connue sur un axe 10 porté par le corps 2 et qui, à l'état embrayé, s'étend parallèlement et au-dessus du câble 5. Chaque mâchoire 3, 4 comporte une surface de portée interne 11, 12, ces surfaces définissant un espace interne 13 de la pince 1. A l'état serré et embrayé, le câble 5 est compris dans l'espace interne 13 et les surfaces 11, 12, sont au moins en partie en contact avec le câble 5.

La surface de portée interne 11 de la mâchoire fixe 3 d'une pince selon l'invention comporte d'une part une première partie d'appui 14 sur le câble 5 en forme de secteur cylindrique appropriée à la section du câble 5 de manière qu'à l'état serré, la première partie 14 épouse un premier tronçon 15 de contour de câble 5 en regard, et du côté de la lèvre d'extrémité 6, une seconde partie 16 prolongeant la première partie 14 et qui à l'état serré reste écartée du second tronçon 17 de contour de câble en regard. Cette seconde partie 16 est au moins partiellement et au moins à peu près plane. Elle est au moins autant écartée du second tronçon 17 que de l'est le plan P prolongeant la première partie 4 tangentiellement à son raccordement 18 avec la seconde partie 16. Préférentiellement, cette seconde partie 16 est au moins partiellement et au moins à peu près située dans le plan P, voire même comme représenté en figure 2, substantiallement plane et située dans le plan P (représenté partiellement en pointillés en figure 2).

Selon l'invention, la première partie 14 d'appui sur le câble 5, en contact avec le câble 5, a la forme d'un secteur cylindrique de 90° environ. Ce secteur cylindrique fait avantageusement au plus 90°, mais peut être inférieur à 90°, auquel cas la seconde partie 16 est plus écartée du second tronçon 17 que ne l'est le plan P. Cependant, l'écartement D entre la lèvre d'extrémité 7 et la lèvre d'extrémité 6 est à l'état serré, inférieur au diamètre du câble 5, de façon que le câble ne puisse pas s'échapper de l'espace interne 13 de la pince 1 lorsque celle-ci est à l'état serré et embrayé.

De plus, la surface de portée interne 12 de la mâchoire mobile 4 a une forme de secteur cylindrique approprié à la section du câble 5 de manière qu'à l'état serré, toute la mâchoire mobile épouse le tronçon 19 de contour de câble en regard et coopère totalement avec le câble. Cette surface de portée interne 12 a la forme d'un secteur cylindrique comprise entre 90 et 180° et préférentiellement compris entre 120 et 150°. Ainsi, la pince 1 coopère à l'état serré avec le câble 5 sur un secteur cylindrique inférieur à 270° mais supérieur à 180°, préférentiellement compris entre 210 et 240°. De plus, les surfaces de portée interne 11, 12 se raccordent avantageusement à l'état serré en regard de la partie supérieure 9 du câble sans laisser de tronçon de cette partie supérieure 9 du câble 5 qui ne coopère pas avec la pince. Les deux surfaces 11, 12 épousent donc un tronçon de câble formé des tronçons 15 en regard de la première partie de la surface 11 et 19 en regard de la surface 12, selon un secteur cylindrique continu compris entre 210 et 240 degrés.

On comprend ainsi que la lèvre d'extrémité 6 de la machoire fixe 3 écartée du câble 5 ne le bloque pas dans l'espace interne 13, et lorsque la mâchoire mobile 4 est en position desserrée, le câble 5 peut être directement écarté verticalement de l'espace interne 13.

Afin de faciliter la compréhension de la suite de la description, on définit en référence au câble 5 trois directions de base: la direction horizontale longitudinale, la direction horizontale transversale et la direction verticale. La direction horizontal longitudinale est la direction du câble 5. On remarquera que cette direction n'est pas en pratique toujours horizontale, bien qu'elle soit dénommée horizontale longitudinale par souci de simplicité, car elle peut être plus ou moins fortement inclinée par rapport à l'horizontale du lieu en fonction du parcours donné au câble, parcours qui dépend en particulier des accidents du terrain et/ou de la fonction remplie par l'installation de transport ou de remorquage concernée. La direction horizontale transversale est la direction qui est horizontale dans l'absolu et perpendiculaire à la direction du câble 5. Ces deux directions définissent un plan dit horizontal bien que dans la pratique ce plan ne soit pas forcément toujours véritablement horizontale dans l'absolu, seule la direction horizontale trasnversale étant horizontale dans l'absolu. La direction verticale est la direction perpendiculaire à ce plan.

Par exemple, dans le cas d'une installation à deux câbles porteurs-tracteurs, le plan horizontal est le plan contenant les deux câbles.

Ainsi, en pratique, ce plan est soit effectivement horizontal si la direction horizontale longitudinale est effectivement horizontale ou inclinée plus ou moins fortement en fonction des accidents du terrain et de la trajectoire des câbles.

L'invention concerne également un procédé pour débrayer une pince du câble correspondant, c'est-à-dire un procédé permettant de desserrer une pince parallèlement à l'état serré et solidarisé rigidement au câble, puis de dissocier la pince du câble en supprimant tout contact entre la pince et le câble et enfin de désengager le câble de la pince de façon que la pince et le câble soit totalement indépendants l'un de l'autre et ne puissent plus inteférer entre eux. Inversement un procédé pour embrayer une pince à un câble permet d'engager le câble dans l'espace interne de la pince de façon qu'ils puissent interférer entre eux, d'associer le câble à la pince en établissant le contact entre le câble et la pince, puis de serrer la pince autour du câble, à la suite de quoi la pince est solidarisée rigidement au câble.

Un procédé selon l'invention pour débrayer une pince 1 selon l'invention du câble 5 correspondant, comporte de façon connue une phase initiale de desserrage de la pince 1 lors de laquelle les machoires 3, 4 sont desserrées à partir de l'état serré où la pince est rigidement solidaire du câble 5, une phase intermédiaire de dissociation de la pince 1 du câble 5 lors de laquelle on supprime tout contact entre le câble 5 et la pince 1 pour désolidariser le câble 5 de la pince 1, le câble 5 étant toutefois encore compris dans l'espace interne 13 de la pince 1 à la fin de cette phase de dissociation, mais pouvant défiler à une vitesse différente de la vitesse d'avancement de la pince 1 qui peut éventuellement même être totalement stoppée, une phase finale de désengagement du câble 5 de la pince 1 lors de laquelle on écarte le câble 5 de la pince 1, hors de son espace interne 13 pour qu'il ne puisse plus interférer avec elle. Dans un tel procédé, selon l'invention, lors de la phase intermédiaire de dissociation, on réalise un déplacement relatif du câble 5 par rapport à la pince 1 exclusivement dans la direction verticale. Grâce à la forme précédemment décrite de la pince 1 selon l'invention, il n'est pas nécessaire de réaliser un déplacement relatif dans la direction horizontale transversale du câble 5 par rapport à la pince 1 pour les dissocier. En effet, la machoire fixe 3 de la pince 1 a une surface de portée interne 11 dont la seconde partie 16 et donc la lèvre d'extrémité 6 de cette machoire fixe 3-est écartée du câble.

C'est pourquoi l'invention concerne plus particulièrement un procédé pour dissocier un câble d'une installation de transport ou de remorquage à câble aérien d'une pince débrayable permettant à l'état embrayé de solidariser un véhicule ou assimilé à ce câble, dans lequel on déplace principalement la pince verticalement et vers le haut et en ce qu'on laisse au câble une trajectoire rectiligne.

L'invention est particulièrement adaptée à une installation de transport ou de remorquage à câble aérien débrayable comprenant au moins un câble 5 porteurtracteur tendu supporté et guidé par des galets de support de compression et/ou de guidage 22, entraîné à défilement continu; au moins un véhicule ou similaire auquel est associé, notamment au moyen d'un chariot 21 et d'une suspente 20, au moins une pince de serrage comprenant un corps de pince 2 et deux machoires l'une fixe 3, l'autre mobile 4, la pince se trouvant normalement à l'état embrayé où elle est solidarisée rigidement au câble 5, par le dessus, les machoires 34 affleurant de préférence la base inférieure du câble 5, soit à l'état débrayé lorsqu'elle n'est plus solidarisée rigidement au câble 5 et que les machoires 3, 4 sont en positon desserrée; des stations d'embarquement et/ou débarquement chargement/déchargement où se trouvent combinés en premier lieu au moins une rampe d'embrayage/débrayage 23 de la pince, en second lieu au moins un rail de rouelement 24 du chariot 21, qui peut coopérer avec au moins un galet de roulement 31 porté par la pince ou le chariot 21, définissant une zone de serrage/desserrage 25 de la pince, une zone d'association/ dissociation 26 de la pince, une zone d'engage- ment/désengagement 27, et en troisième lieu des moyens 28 de déviation relative de la trajectoire du câble 5, par rapport à celle du (ou des) rail(s) de roulement 24, placés essentiellement dans la zone d'association/dissociation 25 et dans la zone d'engagement/désengagement 27.

Une installation selon l'invention comporte une pince 1 selon l'invention telle que décrite ci-dessus.

Les différentes zones 25, 26, 27 ont été représentées en figure 3 et 4 où elles sont délimités par des traits pointillés. Cependant, ces zones 25, 26, 27 sont des zones fonctionelles qui ne sont pas forcément physiquement délimitées de la façon illustrée sur les figures 3, 4. Ces zones ne sont d'ailleurs pas forcément physiquement séparables, et peuvent se chevaucher les unes les autres.

Dans la zone 25 de serrage/desserrage, la rampe d'embrayage/débrayage 23 coopère avec au moins un galet de commande 29 porté par la pince 1 ou le chariot, et qui commande en association avec un organe élastique tel qu'un ressort 30 la fermeture/ouverture de la mâchoire mobile 4. Dans cette zone au moins une partie du câble 3 est en contact avec la pince 1.

En effet, que la pince 1 soit à l'état serré ou desserré, la partie supérieure 9 du câble est en contact avec le câble 5 du fait que la pince 1 n'est pas déviée dans cette zone de serrage/desserrage.

Dans la zone d'association/dissociation 26, les moyens de déviation 28 agissent essentiellement dans la direction verticale. Lors de l'association, ces moyens 28 rapprochent verticalement la pince 1 à l'état desserré et le câble 5 antérieurement placé dans l'espace interne 13 de la pince 1, jusqu'à l'établissement du contact entre la pince 1 et la partie supérieur 9 du câble 5. Inversement, lors de la dissociation, ces moyens 28 écartent verticalement la pince 1 à l'état desserré et le câble 5, supprimant tout contact entre la pince 1 et le câble 5. A la fin de la phase de dissociation telle que nous la comprenons, le câble 5 est situé dans l'espace interne 13 de la pince 1 et donc le véhicule n'est pas encore totalement désaccouplé.

Dans la zone d'engagement/désengagement 27, les pinces sont également à l'état desserré, et les moyens de déviation 28 agissent dans la direction horizontale transversale et/ou dans la direction verticale. Lors de l'engagement, le câble 5 est inséré dans l'espace interne 13 de la pince 1. Lors du désengagement, le câble 5 et la pince 1 sont suffisamment éloignés l'un de l'autre pour ne plus interérer entre eux et permettre le désaccouplement total du véhicule.

Dans une installation de transport ou de remorquage à câble aérien selon l'invention, on réalise les moyens de déviation 28 par la forme spécifique des trajectoires du câble 5 et de celle du (ou des) rail(s) de roulement 24.

Ainsi, dans la zone d'association/dissociation 26, pour réaliser les moyens de déviation 28, la trajectoire du câble 5 et la trajectoire du (ou des) rail(s) de roulement 24 sont inclinées l'une par rapport à l'autre dans le plan vertical. Par exemple, dans le cas où le (ou les) rail(s) de roulement 24 est(sont) situé(s) en dessous du câble, sa trajectoire se rapproche de la trajectoire du câble 5 dans la direction verticale de la zone d'association/dissociation 26 à la zone d'engagement/ désengagement 27. De plus, les trajectoires du câble 5 et du (ou des) rails de roulement 24 restent à écartement constant ou sensiblement constant dans la direction horizontale transversale, dans la zone d'association/dissocation 26. Dans la zone d'association/dissociation 26, les galets de support, de compression et/ou de guidage 22 du câble 5 sont à axe horizontale transversal ou à peu près horizontal transversal. Préférentiellement le câble 5 n'est pratiquement pas dévié de sa (leur) trajectoir dans la zone d'association/dissociation 26, le (ou les) rail(s) de roulement étant quant à eux déviés dans la direction verticale à partir de sa trajectoire initiale horizontale longitudinale. Dans la zone d'association/ dissociation 26, le (ou les) rail(s) de roulement a (ont) donc une trajectoire non parallèle à celle du câble 5.

Une installation de transport ou de remorquage comportant de façon connue deux câbles aériens 5a, 5b, porteurs-tracteurs parallèles entre eux et entraînés à même vitesse à défilement continu notamment grâce à des stations d'extrémité, des pylônes, des galets de support ou de compression et/ou de guidage, au moins un véhicule ou assimilé accouplé en ligne par unesuspente 20, sétendant dans le plan vertical de symétrie des câbles et articulée à un chariot 21 portant au moins une paire de pinces débayables pour solidariser le chariot 21 aux deux câbles en ligne par le dessous et pour désaccoupler le véhicule dans les stations d'extrémité par débrayage des pinces, en vue notamment de permettre l'entreposage de(s) véhicule(s) ou l'embarquement/débarque- ment respectivement le chargement/déchargement de passagers respectivement de marchandises.

Généralement, les mâchoires fixes 3 sont situées vers l'intérieur du chariot, les mâchoires mobiles étant vers l'extérieur en regard des mâchoires fixes. Ainsi, les machoires mobiles 4 enserrent à l'état serré les parties latérales 32 externes des câbles 5a, 5b, c'est-à-dire celles qui sont orientés vers l'extérieur des deux câbles, et les machoires fixes 3 enserrant à l'état serré les parties latérales 33 internes des câbles 5a, 5b, orientées vers l'espace séparant les deux câbles. Une telle installation selon l'invention est telle que l'écartement E horizontal transversal au droit des pinces entre les deux câbles inserés dans les pinces à l'état serré et embrayé, est inférieur à l'écartement normal E' horizontal et transversal entre les deux câbles 5a, 5b, imposé par la structure fixe de l'installation (pylônes, galets de support ou de compression et/ou de guidage, stations d'extrémité). L'écartement E correspond à l'écartement entre les surfaces de portée interne des mâchoires fixes 3 des pinces. Cet écartement n'est pas exactement adapté à celui des câbles et est inférieur, notamment légèrement inférieur à l'écartement des câbles. Ainsi, lorsque l'on ferme la pince en serrant la mâchoire mobile 4, les câbles 5a, 5b sont rapprochés transversalement l'un de l'autre au droit des pinces et subissent une légère déformation élastique.

On comprend alors que les câbles soient dissociés des mâchoires fixes dès que les pinces sont desserrées, car ils reviennent automatiquement à leur état initial, et seul un déplacement vertical des pinces par rapport aux câbles est nécessaire pour les dissocier.

Une installation à deux câbles selon l'invention comporte également au moins une zone de serrage/desserrage 25 au moins une zone d'association/dissociation 26, au moins une zone d'engage- ment/désengagement 27 telles que décrites ci-dessus.

La structure de l'installation (pylônes, galets de support ou de compression et/ou de guidage, station s d'extrémités) est agencée de manière que dans la zone d'association/dissociation d'une installation à deux câbles selon l'invention, l'écartement horizontal transversal des deux câbles 5a, 5b est constant ou a peu près constant. Cet écartement des deux câbles n'est modifié éventuellement par la structure fixe que dans la zone d'engagement/désengagement. En effet, il n'est pas nécessaire de modifier cet écartement pour dissocier les câbles des pinces puisque les câbles s'écartent d'une part l'un de l'autre, d'autre part des mâchoires fixes automatiquement en revenant à leur écartement initial E' lors de l'ouverture des pinces.

Bien entendu, une telle disposition est d'autant plus efficace si les pinces sont des pinces 1 selon l'invention telles que décrites ci-dessus, mais cela n'est pas nécessaire car une telle disposition permet la dissociation des pinces connues sans déviation horizontale des câbles.

Le ratio écartement transversale E sur écartement transversal E' est avantageusement supérieur à 99% et au plus égal à 100%. En effect, l'écartement E ne doit pas être trop faible car les câbles 5a, 5b doivent toujours passer dans les galets support ou de compression et/ou de guidage 22. La différence d'écartement est donc telle qu'elle ne gêne pas le défilement des câbles et le passage des pinces au droit des pylônes. C'est pourqoui cette différence d'écartement est très faible. Par exemple, la distance qui sépare la partie latérale d'un câble en regard de la mâchoire fixe correspondante de la surface de portée interne de la machoire fixe lorsque la pince est à l'état desserré, est avantageusement comprise entre 1 et 5 mm. Auquel cas, la différence entre l'écartement E des câbles à l'état inséré dans les pinces et l'écartement E' des câbles à l'état libre est comprise entre 2 et 10 mm.

Un procédé selon l'invention pour embrayer au moins deux pinces respectivement à chacun des câbles 5a, 5b d'une installation de transport à deux câbles aériens selon l'invention comporte une phase d'engagement lors de laquelle on insère les pinces entre deux câbles 5a, 5b, écartés de façon que le plan, des pinces soit situé au dessus du plan horizontal des câbles, le véhicule ou assimilé supporté par les pinces étant situé au-dessous du plan des câbles, puis on réalise un déplacement relatif des câbles par rapport aux pinces dans la direction horizontale et dans la direction verticale pour insérer les câbles dans l'espace interne 13 des pinces, les parties latérales des câbles n'étant alors pas en contact avec les machoires fixes et mobiles; une phase d'association lors de laquelle on réalise un déplacement relatif des câbles par rapport aux pinces à l'état desserré dans la direction verticale pour associer les pinces aux câbles en établissant le contact entre les pinces et la partie supérieure 9 des câbles 5a, 5b; une phase de serrage lors de laquelle on serre chacune des pinces autour du câble correspondant en deux temps: un premier temps lors duquel la surface de portée interne 12 de la mâchoire mobile 4 de chacune des pinces vient en contact avec la partie latérale 32 du câble correspondant en regard et un second temps lors duquel la mâchoire mobile 4 plaque ce câble contre la mâchoire fixe 3 en imposant un léger déplacement relatif du câble par rapport à cette mâchoire fixe 3 dans la direction horizontale transvesale, et donc un léger rapprochement horizontal transversal des deux câbles 5a, 5b, les pinces étant alors solidarisées rigidement aux câble. Dans le second temps la partie latérale 33 du câble en regard de la mâchoire fixe vient en contact avec la surface de portée interne 12 de cette mâchoire fixe.

La figure 6 illustre les positions respectives d'un câble et d'une pince avant la phase d'engagement.

La figure 7 illustre les positions respectives d'un câble et d'une pince après la phase d'engagement et au début de la phase d'association. La figure 8 illustre les positions respectives d'un câble et d'une pince après la phase d'association. La figure 9 illustre les positions respectives d'un câble et d'une pince à la fin du premier temps et au début du second temps de la phase de serrage. La figure 10 illustre les positions respectives d'un câble et d'une pince à la fin du second temps de la phase de serrage.

Un procédé selon l'invention pour débrayer au moins deux pinces solidarisant rigidement un véhicule respectivement à chacun des câbles d'une installation de transport aérien selon l'invention, les pinces ayant été préalablement embrayées aux câbles par un procédé selon l'invention, comporte une phase de desserrage des pinces à partir de l'état serré où elles sont solidarisées rigidement aux câbles lors de laquelle on écarte la mâchoire mobile 4 de chacune des pinces du câble correspondant, à la suite de quoi les deux câbles reviennent par élasticité à leur écartement E' normal horizontal transversal imposé par la structure fixe de l'installation (pylônes, stations d'extrémités, galets support ou de compression et/ou de guidage) qui est légèrement supérieur à l'écartement transversal des pinces et donc s'écartent légèrement d'une part l'un de l'autre, d'autre part des mâchoires fixes 3 des pinces. Un tel procédé selon l'invention comporte ultérieurement une phase de dissociation et une phase de dégagement décrites ci-dessus.

Un tel procédé selon l'invention peut être illustré par les figures 10, 9, 8, 7 et 6.

L'invention peut faire l'objet de nombreuses variantes, et en particulier dans le cas inverse où les mâchoires fixes 3 sont situées à l'extérieur des mâchoires mobiles 4, c'est au contraire l'écartement E' des câbles à l'état libre qui est inférieur à l'écartement E des câbles à l'état inséré dans les pinces, et lors du serrage des pinces, les deux câbles sont éloignés l'un de l'autre. On transposera la description ci-dessus de manière évidente à cette variante.

## Revendications

1. Installation de transport ou de remorquage à deux câbles aériens (5a, 5b) porteurs-tracteurs parallèles entre eux et entraînés à même vitesse à défilement continu, notamment grâce à des stations d'extrémité, des pylônes, des galets (22) support, de compression et/ou de guidage ayant au moins un véhicule ou assimilé accouplé en ligne par une suspente (20) s'étendant dans le plan vertical de symétrie des cables et articulée à un chariot (21) portant au moins une paire de pinces débrayables pour solidariser le chariot (21) aux deux câbles en ligne par le dessous et pour désaccoupler le véhicule dans les stations d'extrémité par débrayage des pinces, caractérisée en ce que l'écartement E horizontal transversal au droit des pinces entre les deux câbles insérés dans les pinces à l'état serré et embrayé est inférieur à l'écartement normal E' horizontal transversal des câbles imposé par la structure fixe de l'installation (pylônes, galets. (22) support ou de compression et/ou de guidage, stations d'extrémités).

2. Installation selon la revendication 1 comportant au moins une zone de serrage/desserrage, au moins une zone d'association/dissociation, au moins une zone d'engagement/dégagement caractérisée en ce que la structure fixe de l'installation (pylônes, galets (22) support ou de compression et/ou de guidage, stations d'extrémités) est agencée de manière que dans la zone d'association/dissociation, l'écartement horizontal transversal des deux câbles est constant ou à peu près constant.

3. Installation selon l'une quelconque des revendications 1 et 2, caractérisée en ce que les pinces permettent de solidariser rigidement un véhicule à chaque câble par le dessus, sont du type débrayable et comprennent un corps de pince (2) et deux mâchoires l'une fixe (3), l'autre mobile (4), la pince se trouvant soit normalement à l'état embrayé où elle est solidarisée rigidement au câble par le dessus, les mâchoires (3, 4) affleurant la base inférieure du câble (5) en position serrée en présentant une faible saillie par rapport à la partie supérieure du câble (5), soit à l'état débrayé lorsqu'elle n'est plus solidarisée rigidement au câble, les mâchoires étant alors en position desserrée, en ce que la surface de portée interne (11) de la mâchoire fixe (3) comporte d'une part une première partie d'appui (14) sur le câble en forme de secteur cylindrique appropriée à la section du câble, de 90° environ, de manière qu'à l'état serré, la première partie (14) épouse un premier tronçon (15) de contour de câble en regard et, du côté de sa lèvre d'extrémité (6) une seconde partie (16) à peu près plane prolongeant la première partie (14) et qui, à l'état serré, rest au moins autant écartée du second tronçon (17) que ne l'est le plan P prolongeant la première partie (14) tangentiellement à son raccordement avec la deuxième partie (17) et en ce que la surface de la portée intene (12) de la mâchoire mobile (4) a une forme de secteur cylindrique appropriée à la section du câble (5) notamment comprise entre 90° et 180°, préférentiellement entre 120° et 150° de manière qu'à l'état serré, la mâchoire mobile (4) épouse le tronçon de contour de câble en regard, l'écartement entre la lèvre d'extrémité (7) de la mâchoire mobile (4) et la lèvre d'extrémité (6) de la mâchoire fixe (3) étant à l'état serré inférieur au diamètre du câble (5).

4. Installation selon l'une quelconque des revendications 1 à 3, caractérisée en ce que le ratio écartement transversal E sur écartement transversal E' est supérieur à 99% et au plus égal à 100%.

5. Procède pour embrayer au moins deux pinces respectivement à chacun des câbles d'une installation de transport à deux câbles aériens selon l'une quelconque des revendications 1 à 4, caractérisé par le fait que dans une phase d'association on réalise un déplacement relatif des câbles par rapport aux pinces à l'état desserré dans la direction verticale pour associer les pinces aux câbles en établissent le contact entre les pinces et la partie supérieure (9) des câbles (5a, 5b).

6. Procédé selon la revendication 5, caractérisé par le fait que dans une phase ultérieure de serrage, on serre chacune des pinces autour du câble correspondant en deux temps: un premier temps lors duquel la surface de portée interne (12) de la mâchoire mobile (4) de chacune des pinces vient en contact avec la partie latérale (32) du câble correspondant en regard et un second temps lors duquel la mâchoire mobile (4) plaque ce câble contre la mâchoire fixe (3) en imposant un léger déplacement relatif du câble par rapport à cette mâchoire fixe (3) dans la direction horizontale transversale, et donc un léger rapprochement horizontal transversal des deux câbles (5a, 5b), les pinces étant alors solidarisées rigidement aux câbles.

7. Procédé pour débrayer au moins deux pinces solidarisant rigidement un véhicule, respectivement à chacun des câbles d'une installation de transport à deux câbles aériens, selon l'une quelconque des revendications 1 à 4, les pinces ayant préalablement été embrayées aux câbles par un procédé selon l'une quelconque des revendications 5 et 6, caractérisé par le fait que lors de la phase de desserrage des pinces à partir de l'état serré où elles sont solidarisées rigidement aux câbles, on écarte la mâchoire mobile (4) de chacune des pinces du câble correspondant, à la suite de quoi les deux câbles reviennent par élasticité à leur écartement normal imposé par la structure fixe de l'installation (pylônes, stations d'extrémités, galets support ou de compression et/ou de guidage) qui est légèrement supérieure à l'écartement transversal des pinces, et donc s'écartent légèrement d'une part d'un de l'autre, d'autre part des mâchoires fixes (3) des pinces.

## Patentansprüche

1. Vorrichtung zum Transport oder zum Schleppen mit zwei hängenden, mit der selben Geschwindigkeit in einer kontinuierlichen Bewegung angetriebenen Seilen (5a, 5b), mit Trage-Zugorganen parallel zwischen ihnen, im besonderen mit Endstationen, mit Masten, mit Stützrollen (22), Druckrollen und/oder Führungsrollen, welche mindestens ein Farhzeug o. dgl. aufweist, das über eine Aufhängung (20) angekuppelt ist, die sich in der vertikalen Symmetrieebene der beiden Seile erstreckt und an einem Wagen (21) angelenkt ist, der mindestens ein Paar von öffenbaren Zangen trägt, um den Wagen (21) gerade von oben mit den zwei Seilen zu verbinden und um das Fahrzeug in den Endstationen durch das Öffnen der Zangen abzukoppeln, dadurch gekennzeichnet, daß der horizontale, rechtwinkelig transversale Abstand E der Zangen zwischen den beiden Seilen, die in die Zangen eingeführt sind, im geschlossenen und angekuppelten Zustand kleiner ist als der horizontale transversale Normalabstand E' der Seile, der durch die feste Struktur der Vorrichtung (Maste, Stützrollen (22), Druckrollen und/oder Führungsrollen) gegeben ist.

2. Vorrichtung nach Anspruch 1, die mindestens einen Bereich zur Verriegelung/Entriegelung, mindestens einen Bereich zur Vereinigung/ Trennung und mindestens einen Bereich zum Festhalten/Freilassen aufweist, dadurch gekennzeichnet, daß die feste Struktur der Vorrichtung (Maste, Stützrollen (22), Druckrollen und/oder Führungsrollen) in der Art angeordnet ist, daß im Bereich zur Verriegelung/Entriegelung der horizontale transversale Abstand der beiden Seile konstant oder annähernd konstant ist.

3. Vorrichtung nach einem der Ansprüche 1 oder 2, dadurch gekennzeichnet, daß es die Zangen erlauben, ein Fahrzeug für jedes Seil von oben starr zu befestigen, daß die Zangen vom entkuppelbaren Typ sind und einen Zangenkörper (2) und zwei Backen, eine fixe (3) und eine bewegliche (4), umfassen, wobei sich die Zange entweder normalerweise im gekuppelten Zustand befindet, in dem sie starr mit dem Seile von oben verbunden ist und in dem die Backen (3,4) mit der Unterseite des Seils (5) in geschlossener Stellung fluchten und einen geringen Vorsprung in Bezug auf die Oberseite des Seils (5) bilden, oder sich die Zange im entkuppelten Zustand befindet, in dem sie nicht mehr starr mit dem Seil verbunden ist, wobei die Backen dann in geöffneter Stellung sind, daß die innere Oberfläche des Zapfens (11) der festen Backe (3) zum einen einen ersten Stützbereich (14) auf dem Seil in der Form eines dem Seilquerschnitt angepaßten Zylindersektors von etwa 90° aufweist, in der Art, daß im geschlossenen Zustand der erste Stützbereich (14) gegenüber einem ersten Abschnitt (15) des Umfanges des Seils angepaßt ist und auf der Seite der Lippe ihres Endes (6) ein zweiter Abschnitt (16) annähernd gerade den ersten Bereich (14) fortsetzt, welcher zweite Abschnitt im geschlossenen Zustand mindestens so weit von dem zweiten Bereich (17) beabstandet ist wie die Ebene P, die den ersten Bereich tangential von seiner Verbindungstelle mit dem zweiten Bereich (17) fortsetzt, und daß die innere Oberfläche des Zapfens (12) der beweglichen Backe (4) die Form eines dem Querschnitt des Seils (5) angepaßten Zylindersektors von zwischen 90° und 180°, vorzugsweise zwischen 120° und 150° in der Art aufweist, daß im geschlossenen Zustand die bewegliche Backe (4) dem Abschnitt des Umfanges des Seils gegenüber angepaßt ist, wobei der Abstand zwischen der Lippe des Endes (7) der beweglichen Backe (4) und der Lippe des Endes (6) der feststehenden Backe (3) im geschlossenen Zustand geringer ist, als der Durchmesser des Seils (5).

4. Vorrichtung nach einem der Ansprüche 1 bis 3, dadurch gekennzeichnet, daß das Verhältnis zwischen dem Transversalabstand E zum Transversalabstand E' größer als 99% und höchstens 100% ist.

5. Verfahren zum Kuppeln von mindestens zwei Zangen mit jeweils einem Seil einer Vorrichtung zum Transport mit zwei hängenden Seilen, nach einem der Ansprüche 1 bis 4, dadurch gekennzeichnet, daß man in der Phase der Verbindung eine Relativebewegung zwischen den seilen und den Zangen im geöffneten Zustand in vertikaler Richtung realisiert, um die Zangen mit den Seilen zu verbinden, indem man den Kontakt zwischen den Zangen und dem oberen Abschnitt (9) der Seile (5a, 5b) herstellt.

6. Verfahren nach Anspruch 5, dadurch gekennzeichnet, daß man in einer späteren Phase des Schließvorganges jede der Zangen um das entsprechende Seil in zwei Schritten schließt: in einem ersten Schritt, während dessen die innere Oberfläche (12) des Zapfens der beweglichen Backe (4) jeder Zange in Berührung mit dem seitlichen Abschnitt (32) des entsprechenden Seiles kommt und in einem zweiten Schritt, während dessen die bewegliche Backe (4) das Seil gegen die feststehende Backe (3) drückt, indem sie eine leichte Verschiebung des Seiles in horizontaler transversaler Richtung gegenüber dieser feststehenden Backe (3), und somit eine geringfügige horizontale, transversale Annäherung der beiden Seile (5a, 5b) erzwingt, wobei die Zangen jedoch starr mit den Seilen verbunden sind.

7. Verfahren zum Entkuppeln von mindestens zwei Zangen, die ein Fahrzeug starr mit jeweils einem Seil einer Vorrichtung zum Transport mit zwei hängenden Seilen verbinden, nach einem der Ansprüche 1 bis 4, wobei die Zangen vorher an die Seile nach einem Verfahren nach einem der Ansprüche 5 oder 6 angekuppelt worden sind, dadurch gekennzeichnet, daß man während der Phase der Öffnung der Zangen aus dem geschlossenen Zustand in dem sie starr mit den Seilen verbunden sind, die bewegliche Backe (4) jeder der beiden Zangen vom entsprechenden Seil entfernt, wobei die beiden Seile durch die Elastizität in ihren normalen Abstand zurückkehren, der durch die feste Struktur der Vorrichtung (Maste, Stützrollen (22), Druckrollen und/oder Führungsrollen) gegeben ist, und der geringfügig größer ist, als der Transversalabstand der Zangen, wodurch sich ein Teil einerseits vom anderen und andererseits von der feststehenden Backe der Zangen entfernt.

## Claims

1. An installation for transport or towing with two aerial carrying-hauling ropes (5a, 5b) which are parallel to each other and which run continuously at a constant speed, in particular as a result of terminal stations, pylons, supporting, compression and/or guide wheels (22) having at least one vehicle or the like coupled in line by means of a suspension unit (20) which extends in the vertical plane of symmetry of the ropes and is hinged to a trolley (21) bearing at least one pair of releasable clamps for immobilising the trolley (21) on the two aligned ropes from above and for decoupling the vehicle at the terminal stations by releasing the clamps, characterised in that the transverse horizontal spacing E between the two ropes between the clamps in the clamped and engaged condition alongside the clamps is less than the normal. transverse horizontal spacing E' of the ropes imposed by the fixed structure of the installation (pylons, supporting or compression and/or guide wheels (22), terminal stations).

2. An installation according to Claim 1 incorporating at least one locking/unlocking zone, at least one association/dissociation zone, at least one engagement/disengagement zone, characterised in that the fixed structure of the installation (pylons, supporting or compression and/or guide wheels (22), terminal stations) is arranged in such a manner that the transverse horizontal spacing between the two ropes is constant or almost constant in the association/dissociation zone.

3. An installation according to either of Claims 1 and 2, characterised in that the clamps which can be used to immobilise the vehicle rigidly on each rope from above are of the releasable type and incorporate a clamp body (2) and two jaws of which one (3) is fixed and the other (4) is movable, the clamp normally being either in the engaged condition in which it is rigidly clamped onto the rope from above, jaws (3, 4) being flush with the base of the rope (5) in the clamped position and projecting slightly with respect to the top of the rope (5), or in the released condition when it is no longer rigidly clamped to the rope, the jaws being then in the released position, in that the inner bearing surface (11) of the fixed jaw (3) incorporates on the one hand a first member (14) which bears against the rope in the shape of a cylindrical sector of approximately 90° appropriate to the cross-section of the rope, so that when in the clamped condition the first part (14) engages a first length (15) of the perimeter of the rope opposite it and on the side of its terminal lip (6) a second almost planar part (16) extending the first part (14) which in the clamped condition remains at least as far away from the second length (17) as plane P extending the first part (14) tangentially to its connection with the second part (17), and in that the inner bearing surface (12) of the movable jaw (4) has the shape of a cylindrical sector appropriate to the cross-section of the rope (5), of in particular between 90° and 180°, and preferably between 120° and 150°, in such a way that when in the clamped condition the movable jaw (4) fits the length of the perimeter of the rope opposite to it, the spacing between the end lip (7) of the movable jaw (4) and the end lip (6) of the fixed jaw (3) being less than the diameter of the rope (5) when in the clamped condition.

4. An installation according to any one of Claims 1 to 3, characterised in that the ratio of the transverse spacing E to the transverse spacing E' is greater than 99% and not more than 100%.

5. A process for engaging at least two clamps with each of the ropes of a two-rope aerial transport installation respectively according to any one of Claims 1 to 4, characterised in that during an association stage the ropes are displaced relatively in the vertical direction with respect to the clamps in the released condition so as to associate the clamps with the ropes by establishing contact between the clamps and the upper parts (9) of the ropes (5a, 5b).

6. A process according to Claim 5, characterised in that in a subsquent clamping stage each of the clamps is clamped around the corresponding rope in two stages: a first stage during which the inner bearing surface (12) of the movable jaw (4) of each of the clamps comes into contact wuth the side portion (32) of the corresponding rope opposite to it and a second stage in which the movable jaw (4) presses this rope against the fixed jaw (3) causing slight relative displacement of the rope which respect to this fixed jaw (3) in the transverse horizontal direction, and therefore causing the two ropes (5a, 5b) to approach each other in the transverse horizontal direction, the clamps then being rigidly immobilised on the ropes.

7. A process for releasing at least two clamps which rigidly immobilise a vehicle on each of the two ropes respectively of an aerial two-rope transport installation according to any one of Claims 1 to 4, the clamps having first been engaged on the ropes by a process according to either of Claims 5 or 6, characterised in that during the stage in which the clamps are released from the clamped condition in which they are rigidly immobilised on the ropes the movable jaw (4) of each of the clamps on the corresponding rope is displaced, following which the two ropes return by elasticity to their normal spacing imposed by the fixed structure of the installation (pylons, terminal stations, supporting or compression and/or guide wheels) which is slightly greater than the transverse spacing between the clamps, and therefore separate slightly from each other and from the fixed jaws (3) of the clamps.
